# EUROPÄISCHE PATENTSCHRIFT

(11) **EP 1 605 803 B1**
(45) Veröffentlichungstag und Bekanntmachung des Hinweises auf die Patenterteilung: **12.07.2006**
(21) Anmeldenummer: 04710335.3
(22) Anmeldetag: 12.02.2004
(51) Int. Cl.: A47G 21/10

(54) **ESSSTÄBCHEN**
CHOPSTICKS
BAGUETTES

(30) Priorität: 12.03.2003 DE 10311179
(43) Veröffentlichungstag der Anmeldung: 21.12.2005
(73) Patentinhaber: Raeder, Niels, 80638 München (DE); Berger, Oliver, 81925 München (DE)
(72) Erfinder: Raeder, Niels, 80638 München (DE); Berger, Oliver, 81925 München (DE)
(74) Vertreter: von Puttkamer, Nikolaus
(86) Internationale Anmeldenummer: PCT/DE2004/000254
(87) Internationale Veröffentlichungsnummer: WO 2004/080250

(56) Entgegenhaltungen:
- GB-A- 1 101 429

## Beschreibung

Die vorliegende Erfindung betrifft Essstäbchen nach dem Oberbegriff des Patentanspruchs 1. Solche Ersstäbchen sind aus der GB 1 101 429 A bekannt.

Essstäbchen werden vorwiegend von der Bevölkerung asiatischer Länder zum Essen benutzt. Der dortigen Tradition entsprechend dienen sie anstelle einer Gabel zur Aufnahme von festen Speisen, wie Reis, Fleisch, Fisch, Nudeln, usw. Essstäbchen finden auch in anderen Kontinenten und Ländern immer mehr Anhänger. Je zwei Stäbchen werden in einer bestimmten Weise in einer Hand gehalten und in ihren Bewegungen so aufeinander abgestimmt, dass auch kleinste Speiseteilchen mühelos aufgenommen und zum Munde geführt werden können.

Beispielsweise gehen aus der DE 37 33 937 A1 Essstäbchen hervor, die sich konisch verjüngen und an ihren einen, als Mündstück dienenden Enden mit Unebenheiten versehen sind. Durch derartige Essstäbchen soll das Abgleiten der ergriffenen Speiseteilchen von den Mundstücken verhindert werden.

Die Aufgabe der vorliegenden Erfindung besteht darin, Essstäbchen so auszugestalten, dass sie, insbesondere auch in nichtasiatischen Ländern eine noch größere Akzeptanz finden, als dies bisher der Fall ist.

Diese Aufgabe wird durch Essstäbchen mit den Merkmalen des Patentanspruches 1 gelöst.

Der wesentliche Vorteil besteht darin, dass die erfindungsgemäßen Essstäbchen in einem Hohlraum einen Informationsträger, vorzugsweise einen aufgerollten Zettel oder dergleichen, aufweisen, der mit einer Information, beispielsweise in der Form eines lustigen Spruches zum Thema Essen, eines lustigen Werbespruches etc. oder beispielsweise mit einem Horoskop, bedruckt ist. Der Informationsträger wird automatisch freigegeben bzw. es wird ein Zugang zu demselben ermöglicht, wenn die Stäbchen nach dem Essen zerbrochen werden. Auf diese Weise wird das Interesse von Personen geweckt, mit Stäbchen zu essen.

Vorteilhafte Ausgestaltungen der Erfindung gehen aus den Unteransprüchen hervor.

Im folgenden werden die Erfindung und deren Ausgestaltungen im Zusammenhang mit den Figuren näher erläutert. Es zeigen:
- Figur 1: eine perspektivische Darstellung eines erfindungsgemäßen Essstäbchens;
- Figur 2: einen Schnitt durch das obere Ende des Essstäbchens gemäß Fig. 1; und
- Figur 3: eine Weiterbildung der Erfindung.

Gemäß Fig. 1 weist das vorliegende Essstäbchen 1 in an sich bekannter Weise eine langgestreckte Form auf. An einem Ende besitzt das Essstäbchen 1 vorzugsweise ein leicht konisch verlaufendes Mundstück 2. Ansonsten besitzt das Stäbchen vorzugsweise einen rechteckigen Querschnitt. Von der dem Mundstück 2 abgewandten Stirnseite her verläuft eine Aussparung bzw. ein Hohlraum 3, der vorzugsweise die Form einer Bohrung aufweist, in Längsrichtung in das Stäbchen 1 hinein. Der Hohlraum 3 dient zur Aufnahme eines Informationsträgers 5, bei dem es sich vorzugsweise um einen mit einer Information bedruckten Papierstreifen oder Zettel handelt. Insbesondere ist der Informationsträger 5 zu einer kleinen Rolle aufgewickelt, die bei der Herstellung des Essstäbchens 1 nach der Bohrung des Hohlraumes 3 in diesen eingeschoben wird.

An der dem Mundstück 2 abgewandten Seite ist der Hohlraum 3 vorzugsweise durch ein Stopfenteil 4 verschlossen, das nach der Einbringung des Informationsträgers 5 in den Hohlraum 3 in den Endbereich desselben eingeschoben und in diesem befestigt wird.

Zweckmäßigerweise bestehen das Essstäbchen 1 aus Holz und das Stopfenteil 4 ebenfalls aus Holz oder Kork oder dergleichen. Besonders bevorzugt wird das Stopfenteil 4 in dem Endbereich des Hohlraumes 3 verklebt. Es ist jedoch auch denkbar das Essstäbchen 1 und/oder das Stopfenteil 4 aus anderen Materialien, beispielsweise aus Kunststoff, zu fertigen.

Der Hohlraum 3 verläuft vorzugsweise ausgehend von dem dem Mundstück des Essstäbchens 1 gegenüberliegenden Ende bis über die Hälfte der Länge des Essstäbchens 1 hinaus, so dass beim Zerbrechen des Essstäbchens automatisch ein Zugang zum Informationsträger 5 hergestellt wird, weil dieses normalerweise etwa in der Mitte zerbrochen wird.

Es wird darauf hingewiesen, dass anstelle des Informationsträgers 5 auch andere Gegenstände im Hohlraum 3 angeordnet sein können. Anstelle des beschriebenen Zettels können z.B. auch kleine Figuren oder Süßigkeiten (z.B. Liebesperlen) oder Fotografien in dem Hohlraum 3 untergebracht sein. Von Bedeutung ist es dabei, dass das Interesse von Personen daran, mit Stäbchen 1 zu essen, geweckt wird, um nach dem Essen durch Zerbrechen der Stäbchen 1 einen Zugang zu den in dem Stäbchen 1 verborgenen Gegenständen zu erhalten.

Im folgenden wird im Zusammenhang mit der Figur 3 eine Ausführungsform erläutert, bei der zwei Essstäbchen 1', 1'' in an sich bekannter Weise zu einer Einheit verbunden sind. Einzelheiten der Figur 3, die bereits im Zusammenhang mit den anderen Figuren erläutert wurden, sind in der entsprechenden Weise bezeichnet. Wie üblich werden die Stäbchen 1', 1" vor ihrer Benutzung einfach durch Auseinanderbrechen im Verbindungsbereich 6 voneinander getrennt. Gemäß der vorliegenden Erfindung befindet sich der Hohlraum 3 mit dem Gegenstand, vorzugsweise dem Informationsträger 5, im Verbindungsbereich 6, so dass der Gegenstand bzw. Informationsträger 5 schon vor dem Essvorgang beim Auseinanderbrechen der Stäbchen 1', 1'' zugänglich ist.

## Patentansprüche

1. Essstäbchen mit einem Hohlraum (3) und einem darin angeordneten Gegenstand, **dadurch gekennzeichnet, dass** der Gegenstand ein Informationsträger (5) oder eine Figur, eine Photografie oder eine Süßigkeit ist.

2. Essstäbchen nach Anspruch 1, **dadurch gekennzeichnet, dass** der Hohlraum (3) ausgehend von der einem Mundstück (2) des Essstäbchens (1) gegenüberliegenden Seite her in Längsrichtung in das Essstäbchen (1) hinein verläuft.

3. Essstäbchen nach Anspruch 1 oder 2, **dadurch gekennzeichnet, dass** der Informationsträger (5) ein aufgerollter Zettel oder Papierstreifen ist.

4. Essstäbchen nach einem der Ansprüche 1 bis 3, **dadurch gekennzeichnet, dass** der Hohlraum (3) an der dem Mundstück (2) abgewandten Seite durch ein Stopfenteil (4) verschlossen ist.

5. Essstäbchen nach einem der Ansprüche 1 bis 4, **dadurch gekennzeichnet, dass** es aus Holz besteht.

6. Essstäbchen nach einem der Ansprüche 1 bis 4, **dadurch gekennzeichnet, dass** es aus Kunststoff besteht.

7. Essstäbchen nach einem der Ansprüche 4 bis 6, **dadurch gekennzeichnet, dass** das Stopfenteil (4) aus Holz, Kork oder Kunststoff besteht.

8. Essstäbchen nach einem der Ansprüche 4 bis 7, **dadurch gekennzeichnet , dass** das Stopfenteil (4) in dem Endbereich des Hohlraumes (3) verklebt ist.

9. Essstäbchen nach einem der Ansprüche 1 bis 8, **dadurch gekennzeichnet, dass** sich der Hohlraum (3) über die Hälfte der Länge des Essstäbchens (1) hinaus erstreckt.

10. Essstäbchen nach einem der Ansprüche 1 oder 3 bis 9, **dadurch gekennzeichnet, dass** der Hohlraum (3) in einem das Essstäbchen (1') mit einem weiteren Esstäbchen (1") verbindenden Verbindungsbereich (6) angeordnet ist.

## Claims

1. A chopstick having a cavity (3) and an object disposed therein,
**characterised in that** the object is an information carrier (5) or a figure, a photograph or a sweet.

2. A chopstick according to Claim 1,
**characterised in that**, starting from the side opposite a mouthpiece (2) of the chopstick (1), the cavity (3) runs in the longitudinal direction into the chopstick (1).

3. A chopstick according to Claim 1 or 2,
**characterised in that** the information carrier (5) is a rolled-up slip of paper or a strip of paper.

4. A chopstick according to one of Claims 1 to 3,
**characterised in that** the cavity (3) is sealed at the side remote from the mouthpiece (2) by a plug part (4).

5. A chopstick according to one of Claims 1 to 4,
**characterised in that** it is made from wood.

6. A chopstick according to one of Claims 1 to 4,
**characterised in that** it is made from plastic.

7. A chopstick according to one of Claims 4 to 6,
**characterised in that** the plug part (4) is made from wood, cork or plastic.

8. A chopstick according to one of Claims 4 to 7,
**characterised in that** the plug part (4) is glued in the end region of the cavity (3).

9. A chopstick according to one of Claims 1 to 8,
**characterised in that** the cavity (3) extends in excess of one half of the length of the chopstick (1).

10. A chopstick according to one of Claims 1 or 3 to 9,
**characterised in that** the cavity (3) is disposed in a connection region (6) that connects the chopstick (1') to another chopstick (1").

## Revendications

1. Baguette de saisie d'aliments, présentant un volume creux interne (3) qui contient un objet, **caractérisée en ce que** cet objet est un support d'information (5) ou une figure, ou une photographie, ou une douceur.

2. Baguette selon la revendication 1, **caractérisée en ce que** le volume creux (3) part du côté opposé à l'extrémité de saisie (2) et s'étend longitudinalement dans la baguette.

3. Baguette selon la revendication 1 ou 2, **caractérisée en ce que** le support d'information (5) est une fiche ou une bande de papier enroulée.

4. Baguette selon une des revendications 1 à 3, **caractérisée en ce que** le volume creux est obturé par un bouchon qui est situé du côté opposé à l'extrémité de saisie (2).

5. Baguette selon une des revendications 1 à 4, **caractérisée en ce que** cette baguette est en bois.

6. Baguette selon une des revendications 1 à 4, **caractérisée en ce que** cette baguette est en matière plastique.

7. Baguette selon une des revendications 4 à 6, **caractérisée en ce que** le bouchon (4) est en bois, en liège ou en matière plastique.

8. Baguette selon une des revendications 4 à 7, **caractérisée en ce que** le bouchon (4) est collé dans la zone située à l'extrémité du volume creux (3).

9. Baguette selon une des revendications 1 à 8, **caractérisée en ce que** le volume creux (3) s'étend sur la moitié de la longueur de la baguette.

10. Baguette selon une des revendications 1 ou 3 à 9, **caractérisée en ce que** le volume creux (3) se trouve dans une zone de liaison (6) qui relie la baguette (1') à une autre baguette (1").
